# EUROPÄISCHE PATENTSCHRIFT

(11) **EP 0 143 972 B1**
(45) Veröffentlichungstag und Bekanntmachung des Hinweises auf die Patenterteilung: **08.02.1989**
(21) Anmeldenummer: 84112798.8
(22) Anmeldetag: 24.10.1984
(51) Int. Cl.: G07F 5/24

(54) **Münzsammelbehälter für Selbstkassierer und Münzwechsler**
Coin holder for a coin operated apparatus or coin changer
Conteneur de pièces de monnaie pour machine déclenchée par pièces de monnaie ou pour machine faisant de la monnaie

(30) Priorität: 18.11.1983 CH 6206/83
(43) Veröffentlichungstag der Anmeldung: 12.06.1985
(73) Patentinhaber: ASCOM AUTELCA AG, 3073 Gümligen (CH)
(72) Erfinder: Siegenthaler, Fritz, CH-3556 Trub (CH)
(74) Vertreter: Keller, Hartmut

(56) Entgegenhaltungen:
- DE-A- 1 574 177
- FR-A- 2 376 471
- GB-A- 2 070 307
- US-A- 1 625 979
- US-A- 2 251 755

## Beschreibung

Die Erfindung bezieht sich auf einen Münzsammelbehälter für Selbstkassierer und Münzwechsler. Ein solcher Münzsammelbehälter soll eine ausreichende Anzahl Münzen auf begrenztem Raum aufnehmen. Er muss-wenn er nicht nur als Zwischenspeicher für eine oder wenige Kassiervorgänge dienen soll - mit einem Überlauf ausgeführt werden können, um auch im gefüllten Zustand betriebsfähig zu bleiben. Und er soll sich auch zur Rückgabe von Münzen, z.B. nach Betätigung einer Korrekturtaste, eignen, wobei die jeweils zuletzt aufgenommenen Münzen zurückgegeben werden sollen, um zu verhindern, dass missbräuchlich münzartige Körper oder geringwertige Münzen eingeworfen und dann durch Betätigung der Korrekturtaste Münzen mit dem tatsächlichen Wert ausgegeben werden. Münzspeicher der im Oberbegriff des Anspruchs 1 angegebenen Art haben diese Eigenschaften, und sie sind ausserdem einfach in Konstruktion und Wirkungsweise, weil sie zur Aufnahme und Abgabe von Münzen keine Transportmittel, wie z. B. Stössel, benötigen. Die Münzen fallen einfach infolge ihres Gewichts in die Fächer und aus diesen heraus.

Bei einem bekannten Münzsammelbehälter dieser Gattung ist der Fächerkranz stehend, seine Achse also horizontal angeordnet. Die erste und die zweite, feststehende Ringwand sind koaxiale Zylinderringwände, deren erste oben die Eingangsöffnung und deren zweite oben die in einen Münzrückgabekanal und daneben in einen Münzüberlaufkanal führende Ausgangsöffnung aufweist. Eine durch die Eingangsöffnung in ein Fach fallende Münze fällt auf einen praktisch horizontalen Mantelflächenteil der zweiten Zylinderringwand (CH-PS 600 453). Der Fächerkranz eines anderen Münzsammelbehälters dieser Gattung ist liegend, also mit vertikaler Achse angeordnet. Die erste und die zweite, feststehende Ringwand sind koaxiale, parallele Kreisringwände, deren obere die Eingangsöffnung und deren untere die in einen Münzrückgabekanal führende Ausgangsöffnung aufweist. Eine durch die Eingangsöffnung in ein Fach fallende Münze fällt auf die horizontale Fläche der zweiten feststehenden Kreisringwand (CH-PS 635 950).

Bei diesen bekannten Münzsammelbehältern fällt eine durch die Eingangsöffnung fallende Münze auf eine zur Fallrichtung senkrechte Fläche, sie prallt an dieser Fläche zurück und kann dadurch vorübergehend in die Eingangsöffnung zurückgelangen, je nach dem Material der zweiten, feststehenden Ringwand, dem Gewicht und der Legierung der Münze sowie der Fachabmessung im Vergleich zum Münzdurchmesser und je nach der zufälligen Berührung zwischen Münze und Fachwänden. Um zu verhindern, dass die zurückgeprallte Münze bei der anschliessenden Drehung des Fächerkranzes sich teils in der Eingangsöffnung und teils im Fach, in das sie gefallen ist, befindet, dabei eingeklemmt wird und den Antrieb des Fächerkranzes und damit den ganzen Münzsammelbehälter blockiert, durfte der Fächerkranz erst dann um einen Schritt gedreht werden, wenn seit dem Zuführen der Münze eine Zeit vergangen war, nach deren Ablauf die Münze auch unter ungünstigen Umständen eine Ruhelage im betreffenden Fach angenommen hatte. Das Risiko eines Zurückprallens bestand besonders bei sauberen Münzen, die nicht dazu neigen, an den Fachwänden des Faches zu haften und deshalb nahezu im freien Fall auf die zweite Ringwand treffen. Bei unsauberen oder z. B. bei Regen oder Schneefall nassen Münzen, ist das Risiko eines Zurückprallens zwar kleiner, weil solche Münzen dazu neigen, an den Fachwänden zu haften. Dadurch konnte die Arbeitsweise des Münzsammelbehälters aber ebenfalls gestört, insbesondere ebenso blokkiert werden; denn eine solche Münze konnte in einer in die Eingangs- oder in die Ausgangsöffnung hineinragenden Stellung haften, während sich der Fächerkranz drehte. Eine Münze konnte auch im Fach hängenbleiben. Kam das Fach unter die Eingangsöffnung, so fiel die nächste Münze auf die hängengebliebene und blockierte den Fächerkranz einschliesslich Drehantrieb. Löste sich eine hängengebliebene Münze, die in den Münzüberlaufkanal hätte fallen sollen, zu spät, so fiel sie in den Münzrückgabekanal, sie wurde unerwünscht zurückgegeben, was ein üblicherweise für Kontroll- insbesondere Abrechnungszwecke vorgesehener Münzzähler nicht registrierte, so dass die Anzahl der tatsächlich gesammelten Münzen nicht der gezählten Anzahl entsprach. Das Hängenbleiben von Münzen an den Fächern hatte im wesentlichen folgende Ursachen: Wenn sich der Fächerkranz schrittweise dreht, werden die Münzen, die notwendigerweise Spiel in den Fächern haben, jedesmal gerüttelt, d.h. beschleunigt und verzögert. Dabei konnten die Münzen in Stellungen kommen, in denen sie flach an einer Fachwand lagen. Bei einem stehenden Fächerkranz war dies sogar unvermeidlich, weil die Fachwände bei dessen Drehung um die horizontale Achse in horizontale und in wenig geneigte Stellungen kommen. Eine z.B. bei Regen oder Schneefall feuchte oder eine verschmutzte Münze, die nur durch einen dünnen Wasser- oder Schmutzfilm von einer ebenen, insbesondere nahezu horizontalen Fläche getrennt ist, neigt erfahrungsgemäss dazu, an dieser zu haften. Dies führte zu den genannten Störungen. Wenn der Fächerkranz und sein Drehantrieb dadurch oder durch eine zurückgeprallte Münze blockiert war, war der Selbstkassierer oder Geldwechsler nicht mehr benutzbar, bis die Störung durch für seinen Unterhalt ausgebildetes Personal behoben wurde. Münzsammelbehälter der eingangs vorliegenden Gattung neigten gerade deshalb zu solchen Störungen, weil die Münzen nicht durch Transportmittel, z. B. Stössel (wie z. B. bei dem Münzsammelbehälter mit Fächerkranz nach der CH-PS 444 548) zwangsläufig bewegt werden, sondern viel einfacher lediglich durch ihr Gewicht in die Fächer und aus diesen herausfallen. Somit stand dem Vorteil des Wegfalls solcher Transportmittel der Nachteil dieser Störanfälligkeit gegenüber.

Hier will die Erfindung Abhilfe schaffen. Die Erfindung, wie sie im Anspruch 1 gekennzeichnet ist, löst die Aufgabe, einen Münzsammelbehälter zu schaffen, bei dem Störungen durch Zurückprallen einer Münze oder durch Hängenbleiben einer unsauberen Münze oder feuchten Münze vermieden werden, wobei die Mittel, durch die das erreicht wird, äusserst einfach und entsprechend wenig aufwendig sind.

Die durch die Erfindung erreichten Vorteile sind im wesentlichen darin zu sehen, dass der Fächerkranz nach Aufnahme einer Münze unverzüglich um einen Schritt weitergedreht werden kann, und dass auch bei der Übergabe einer Münze an den Münzrückgabe- oder Münzüberlaufkanal sichergestellt ist, dass die Münze sogleich in diesen Kanal fällt, so dass die Münzrückgabe gewährleistet und auch Störungen durch einen mangels Überlauffunktion überfüllten Fächerkranz sowie unerwünschte Münzrückgaben vermieden werden. Insbesondere werden Störungen durch Blokkieren des Fächerkranzes und seines Drehantriebs vermieden, bei denen der Selbstkassierer oder Münzwechsler nicht mehr benutzt werden könnte, und deren Behebung das Eingreifen ausgebildeten Unterhaltspersonals erfordern würde. Zusätzlich vorteilhafte Weiterbildungen und Ausführungsformen der im Anspruch 1 gekennzeichneten Erfindung gehen aus den Ansprüchen 2 bis 10 hervor.

Im folgenden wird die Erfindung anhand lediglich einen Ausführungsweg darstellender Zeichnung am Beispiel eines Münzsammelbehälters mit stehendem Fächerkranz näher erläutert. Es zeigen:
Fig. 1 eine teilweise Stirnansicht eines Münzsammelbehälters und
Fig. 2 einen Schnitt nach der Linie 11-11 in Fig. 1.

In den Figuren ist ein Münzsammelbehälter für Selbstkassierer und Münzwechsler dargestellt, welcher als wesentlichen Bauteil einen Fächerkranz 1 hat, dessen zur Kranzachse 2 radiale Fächer 3 je zwischen zwei Fachwänden 4 gebildet sind, die an einer Kreisringwand 6 axial vorstehen. Die Fachwände 4 sind einstückig mit der Kreisringwand 6 gebildet und dieser gegenüber an einer zu ihr koaxialen Kreisringwand 7, von der in Fig. 1 nur zwei Bruchstücke gezeigt sind, befestigt. Zu diesem Zwecke stecken stiftförmige Ansätze 8 der Fachwände 4 in Löchern der Kreisringwand 7, und wenigstens eine Anzahl dieser einstückig mit den Fachwänden 4 gebildeten Ansätze 8 ist in den Löchern der Kreisringwand 7 festgeschweisst, wozu die Kreisringwand 6 mit den Fachwänden 4 und Stiften 8 sowie die Kreisringwand 7 aus dazu geeignetem Kunststoff oder Kunststoffen bestehen. Der innere Rand 9 und der äussere Rand 11 der Kreisringwand 6 überragen die Fachwände 4. Am inneren Rand 9 ist der Fächerkranz 1 mittels vier Rillenprofilrollen 12 (von denen nur zwei dargestellt sind) um seine Achse 2 drehbar gelagert. Der äussere Rand 11 ist mit einer Aussenverzahnung 13 versehen, die mit einem Zahnrad 14 kämmt, das von einem nicht dargestellten Schaltwerk, z.B. einem Malteserkreuzgetriebe, angetrieben ist, wodurch der Fächerkranz 1 in Schritten, die je einer Fachteilung a entsprechen, in entgegengesetzten Richtungen 17 und 18 gedreht werden kann. Wie ersichtlich, sind die Fächer 3 an den Kranzstirnseiten durch die Kreisringwände 6 und 7 begrenzt. Am äusseren Kranzumfang sind die Fächer 3 durch eine erste feststehende Ringwand 19 begrenzt, die zylindrisch ist. Am inneren Kranzumfang sind die Fächer 4 durch eine zweite feststehende Ringwand 20 begrenzt, die im wesentlichen konisch ist, also eine Kegelzonenfläche bildet und einen zylindrischen Ansatz 21 (Fig. 2) hat. Der am Fächerkranz 1 innere Rand der Fachwände 4 verläuft entsprechend dieser Wand 20, 21.

Die erste, feststehende, zylindrische, äussere Ringwand 19 ist mit der Gehäusewand 22 verbunden und hat oben eine der Fachweite angepasste, schlitzförmige Eingangsöffnung 23, die in jeder einer Raststellung des Schaltwerks entsprechenden Stellung des Fächerkranzes 1 jeweils in eines der Fächer 3, in der Zeichnung in das Fach 3a, führt.

Die zweite, feststehende, im wesentlichen konische, innere Ringwand 21, 22 hat eine ebenfalls schlitzförmige, aber weitere Ausgangsöffnung 24, deren Schlitzweite sich in jeder Raststellung des Fächerkranzes 1 über die drei Fächer 3b, 3c und 3d erstreckt, die in der Richtung 17 auf das Fach 3a folgen. Dabei führt die Ausgangsöffnung 24 aus dem Fach 3b in einen Münzrückgabekanal 26 und aus dem Fach 3d in einen Münzüberlaufkanal 27. Diese Kanäle 26 und 27 sind durch zwei Wände 28 und 29 begrenzt und durch eine Zwischenwand 30 voneinander getrennt. Der zylindrische Ansatz 21 der Ringwand 20, 21 hat einen mit einer Aussparung für die Kanäle 26 und 27 versehenen Zylinderboden 31, der durch Bolzen 32 mit der Gehäusewand 22 verbunden ist (Fig. 2). Die Gehäusewand 22 hat eine zum Fächerkranz 1 koaxiale Öffnung 33. Die Münzkanäle 26 und 27 können aus dem von der inneren Ringwand 20, 21 umschlossenen Raum entweder in Fig. 2 nach rechts oder durch die Öffnung 33 nach links herausgeführt werden. Auch die entsprechenden Kanäle benachbarter Fächerkränze können durch diesen Raum führen.

Die Fachwände 4 sind mit z. B. 0,2 bis 0,3 mm vorstehenden Rippen 34 versehen. Die Rippen 34 verhindern, dass eine Münze flach an einer Fachwand 4 anliegt, wobei sie daran haften und zu einer Störung führen könnte, wenn sie nass oder verschmutzt oder die Fachwand durch eine vorher darin gewesene, nasse oder verschmutzte Münze benetzt oder verschmutzt ist. Die Rippen 34 verlaufen in Abständen, die grösser als der Münzdurchmesser sind, von einem Fachwandrand zum gegenüberliegenden in zur Fächerkranzachse 2 parallelen Richtungen. Letzteres ermöglicht es, den Fächerkranz 1 zusammen mit den Fachwänden 4 und den an diesen geformten Rippen 34 in einem Stück herzustellen, was bei anders verlaufenden oder unterbrochenen Rippen oder anderen Erhöhungen, wie Buckeln, nicht möglich wäre. An den beiden, an einer Kegelmantellinie und an einer Zylindermantellinie verlaufenden, radial äusseren Rändern der Ausgangsöffnung 24 der inneren Ringwand 20, 21 ist je eine Rippe 35 gebildet, welche eine bei einem Drehschritt (a) des Fächerkranzes 1 zur Ausgangsöffnung 24 geschobene Münze anheben und dadurch erforderlichenfalls von der Fachwand 4 lösen, unmittelbar bevor sie über die Ausgangsöffnung 24 gelangt. Wenn nur einer dieser beiden Kanäle 26, 27 vorhanden ist, entfällt eine dieser Rippen 35. Die Rippen 34 sind abgeschrägt, um zu verhindern, dass eine Münze, wenn sie in ein Fach 3 fällt, an einer der Rippen 34 hängen bleibt, oder, wenn sie von einer der Rippen 35 angehoben wird, an eine Rippe 34 stösst. Die Rippen 35 sind an der der Ausgangsöffnung 24 abgewandten Seite abgeschrägt.

Auch an den Wänden eines Münzzufuhrkanals 37, des Münzrückgabekanals 26 und des Münz- überlaufkanals 27 können Rippen 38 (Fig. 1) oder andere Erhöhungen vorsorglich vorgesehen werden. Jedoch ist ein Haftenbleiben von Münzen an diesen Wänden weniger zu befürchten, weil die Münzen entweder im freien Fall oder auf einer ziemlich steilen, schiefen Ebene durch diese Kanäle fallen.

Die Stirnseite kleineren Durchmessers der im wesentlichen konischen Ringwand 20, 21 ist der einstückig mit den Fachwänden 4 gebildeten Kreisringwand 6 des Fächerkranzes 1 zugewandt. Weil bei dieser Anordnung die Kegelmantellinien der Ringwand 20 spitzwinklig zur Kreisringwand 6 verlaufen, wird erreicht, dass die Fachwände 4 mit der längeren ihrer beiden zum Fächerkranz 1 radialen Randseiten an die Kreisringwand 6 angeformt sind. Das ist für die Stabilität des Fächerkranzes 1 vorteilhaft und ermöglicht es, die radial inneren Enden der Fachwände 4 verhältnismässig dünn auszuführen, d.h. bei gegebenen Kranzabmessungen eine grosse Anzahl Fächer unterzubringen.

Mit dem dargestellten Münzsammelbehälter werden die Münzen gesammelt, indem der Fächerkranz 1 jedes Mal um einen Schritt (Fachteilung a) in Pfeilrichtung 18 gedreht wird, nachdem eine Münze durch den Münzzufuhrkanal 37 in das Fach 3, in das dieser führt, gefallen ist, das ist in Fig. 1 das Fach 3a. Nach dieser Drehung führt der Eingangskanal in das in Pfeilrichtung 18 folgende Fach, in Fig. 1 in das Fach 3b. Dieses Fach ist in jedem Falle leer; denn es ist an der Ausgangsöffnung 24 vorbeigegangen, wobei - falls es eine Münze enthielt - diese Münze in den Münzüberlaufkanal 27 gefallen ist. Wird nach dem Sammeln einer oder mehrerer Münzen eine (nicht dargestellte) Korrekturtaste gedrückt, so wird der Fächerkranz 1 für jede zuletzt eingeworfene Münze um einen Schritt in Pfeilrichtung 17 gedreht, wobei diese Münze bzw. Münzen in den Münzrückgabekanal 26 fallen.

Eine Münze, die aus dem Münzzufuhrkanal 37 in ein Fach, z.B. das Fach 3a, fällt, trifft auf eine zur Fallrichtung schräge Kegelmantellinie der im wesentlichen konischen inneren Ringwand 20, und wenn die Münze zurückprallt, trifft sie auf die vertikale Kreisringwand 6. Bei diesem zweimaligen Aufprall hat die Münze soviel kinetische Energie verloren, dass sie nicht mehr durch weitere Zurückprallvorgänge vorübergehend in die Eingangsöffnung 23 hineinragen kann, wobei sie dann die folgende Drehung des Fächerkranzes 1 blockieren könnte. Dabei ist zu bedenken, dass die Münze beim Rückprall sich meistens nicht frei im Fach bewegt, sondern eine oder beide Fachwände 4 streift und auch dadurch Energie verliert.

An den Fachwänden 4 bewirken die Rippen 34, dass die Münzen die Wände 4 nur an relativ recht kleinen Flächen berühren können, wobei die Haftkraft eines Wasserfilms bei nassen Münzen oder einer Schmutzschicht bei verschmutzten Münzen nicht ausreicht, solche Münzen im Kanal oder Fach zu halten, wodurch die Wirkungsweise des Münzsammelbehälters gestört würde. Ausserdem bewirken die Rippen 35 an den Rändern der Ausgangsöffnung 24, dass eine Münze bevor sie in die Ausgangsöffnung 24 gelangen kann, etwas angehoben und dadurch gelöst wird, falls sie an einer der Fachwände 4 haftet.

Bei dem dargestellten Beispiel ist die Speicherkapazität gleich der Anzahl der Fächer minus drei, sie könnte noch um eins erhöht werden, wozu die Ausgangsöffnung 24 statt über drei (3b, 3c, 3d) über zwei Fächer (3b und 3c) zu erstrecken und die Zwischenwand 30 entsprechend dünner auszuführen ist.

Die Kreisringwand 6 kann einen Zahnkranz für ein Antriebszahnrad statt am äusseren auch am inneren Rand aufweisen und mittels Rillenprofilrollen am äusseren Rand oder auf andere Weise drehbar gelagert sein.

Grundsätzlich kann die Eingangsöffnung statt an der höchsten Stelle des äusseren zylindrischen Ringes auch an der tiefsten Stelle eines inneren zylindrischen Ringes und die Ausgangsöffnung entsprechend an der tiefsten Stelle eines äusseren, konischen Rings angeordnet sein.

Weiterhin kann der Münzsammelbehälter statt wie beschrieben, mit vertikalem auch mit horizontalem Fächerkranz ausgeführt werden, dazu sind die Fächer einstückig mit einem Zylinderring radial an diesem vorstehend zu bilden und an ihren vorstehenden Enden mit einem zweiten Zylinderring zu verbinden oder einstückig mit den beiden Zylinderringen zu bilden. Die Eingangsöffnung ist dabei an einer oberen Kreisringwand zu bilden, und die Fächer sind unten durch eine konische Ringwand zu begrenzen, die mit der Ausgangsöffnung versehen ist.

## Patentansprüche

1. MünzsammelbehälterfürSelbstkassierer und Münzwechsler, mit einem Fächerkranz (1), der radial zur Kranzachse (2) zwischen Fachwänden (4) gebildete, je eine Münze aufnehmende Fächer (3, 3a-3d) hat, in je einer Fachteilung (a) entsprechenden Schritten mittels eines Drehantriebs (13, 14) in entgegengesetzten Richtungen (17, 18) um die Kranzachse (2) drehbar ist, und dessen Fächer (3, 3a-3d) an ihrem Umfang durch zum Fächerkranz (1) koaxiale Ringwände (6, 7, 19, 20) begrenzt sind, von denen eine erste, feststehende Ringwand (19) eine Eingangsöffnung (23) hat, die von oben in jeweils eines (3a) der Fächer (3) führt, und eine zweite, feststehende Ringwand (20, 21) eine Ausgangsöffnung (24) hat, die unten aus einem oder mehreren in bezug auf dieses Fach (3a) in einer Kranzdrehrichtung (17) versetzten Fächern (3b, 3d) herausführt, dadurch gekennzeichnet, dass diejenige (20, 21) der Ringwände auf die eine durch die Eingangsöffnung (23) fallende Münze fällt, wenigstens teilweise so zur Eingangsrichtung geneigt ist, dass diese Münze nicht in die Eingangsöffnung (23) zurückprallt, und dass die Fachwände (4) Erhöhungen (34) aufweisen, die ihre Berührung mit einer Münze auf eine so kleine Fläche beschränken, dass die Münze nicht an den Fachwänden (4) haften kann, und dass wenigstens einer der quer zur Fächerkranzumlaufrichtung (17, 18) verlaufenden Ränder der Ausgangsöffnung (24) eine Rippe (35) aufweist, welche die Münzen bei der Drehung (17, 18) des Fächerkranzes (1) vor dem Erreichen der Ausgangsöffnung (24) anhebt.

2. Münzsammelbehälter nach Anspruch 1, dadurch gekennzeichnet, dass die zweite, feststehende Ringwand (20, 21) im wesentlichen die Form einer Kegelzone hat.

3. Münzsammelbehälter nach Anspruch 1 oder 2, bei dem die Ausgangsöffnung (24) in einen Münzrückgabekanal (26) und in einen Münzüberlaufkanal (27) führt, die in der genannten Kranzdrehrichtung (17) aufeinanderfolgen, dadurch gekennzeichnet, dass beide, quer zur Fächerkranzumlaufrichtung (17, 18) verlaufenden Ränder der Ausgangsöffnung (24) je eine Rippe (35) aufweisen.

4. Münzsammelbehälter nach einem der Ansprüche 1 bis 3, dadurch gekennzeichnet, dass die Erhöhungen (34) der an einer Ringwand (6) vorstehenden und vorzugsweise einstückig mit dieser (6) gebildeten Fachwände (4) an diesen angeformte, zur Fächerkranzachse (2) parallele Rippen (34) sind, die sich zwischen einander gegenüberliegenden Fachwandrändern erstrecken, und deren gegenseitiger Abstand kleiner als der Münzdurchmesser ist.

5. Münzsammelbehälter nach Anspruch 4, dadurch gekennzeichnet, dass die Fachwände (4) durch vorzugsweise einstückig mit ihnen gebildete Stifte (8) mit der Ringwand (7) verbunden sind, die der einstückig mit den Fachwänden (4) gebildeten Ringwand (6) gegenüberliegt.

6. Münzsammelbehälter nach Anspruch 5, dadurch gekennzeichnet, dass wenigstens eine Anzahl der einstückig mit den Fachwänden (4) aus Kunststoff gebildeten Stifte (8) in zugehörige Löcher der aus Kunststoff bestehenden Ringwand (7) geschweisst ist, die der einstückig mit den Fachwänden (4) gebildeten Ringwand (6) gegenüberliegt.

7. Münzsammelbehälter nach einem der Ansprüche 1 bis 6, dadurch gekennzeichnet, dass die Fachwände (4) derart keilförmig sind, dass die einander gegenüberliegenden, je ein Fach (3) bildenden Flächen benachbarter Fachwände (4) parallel sind.

8. Münzsammelbehälter nach einem der Ansprüche 1 bis 7, dadurch gekennzeichnet, dass die Wände von in die Eingangsöffnung (23) und aus der Ausgangsöffnung (24) herausführenden Münzkanälen (37, 26, 27) Erhöhungen (38) aufweisen, die eine Berührung mit den Münzen auf eine für eine Haftreibung nicht ausreichende Fläche beschränken.

9. Münzsammelbehälter nach einem der Ansprüche 2 bis 8, bei dem die Fachwände (4) des um eine horizontale Achse (2) drehbaren Fächerkranzes (1) einstückig mit einer ersten, kreisringförmigen Kranzstirnwand (6), an der sie axial vorstehen, gebildet sind, an der gegenüberliegenden Kranzstirnseite durch eine zweite, kreisringförmige Kranzstirnwand (7), am äusseren oder inneren Kranzumfang durch die erste, feststehende, zylindrische Ringwand (19) und am inneren bzw. äusseren Kranzumfang durch die zweite, feststehende Ringwand (20, 21) begrenzt sind, dadurch gekennzeichnet, dass die Kegelmantellinien der zweiten, feststehenden Ringwand (20), die im wesentlichen die Form einer Kegelzone hat, einen spitzen Winkel mit der ersten Kranzstirnwand (6) einschliessen.

10. Münzsammelbehälter nach einem der Ansprüche 2 bis 8, bei dem die Fachwände des um eine vertikale Achse drehbaren Fächerkranzes einstückig mit einer ersten, zylindrischen Ringwand, an der sie radial vorstehen, gebildet sind, und dieser gegenüber durch eine zweite, zylindrische Ringwand oben durch die erste feststehende, kreisringsförmige Ringwand und unten durch die zweite feststehende Ringwand begrenzt sind, dadurch gekennzeichnet, dass die Kegelmantellinien der zweiten, feststehenden Ringwand, welche im wesentlichen die Form einer Kegelzone hat, mit den Mantellinien der ersten, zylindrischen Ringwand einen spitzen Winkel einschliessen.

## Claims

1. A coin holder for coin operated apparatus and coin changers, with a partitioned ring (1) which has compartments (3, 3a-3d) which are formed radially to the ring axis (2) between compartment walls (4) and which each receive one coin is rotatable in steps each corresponding to one compartment spacing by means of a rotary drive (13,14) in opposite directions (17, 18) about the ring axis (2), and the compartments (3, 3a-3d) are bounded at their periphery by annular walls (6, 7, 19, 20) which are coaxial to the partitioned ring (1) and of which a first stationary annular wall (19) has an entry aperture (23) which leads from above into a respective one (3a) of the compartments (3), and a second stationary annular wall (20, 21) has an exit aperture (24) which at the bottom leads out of one or more compartments (3b, 3d) which are offset with respect to this compartment (3a) in one direction of ring rotation (17), characterised in that that part (20, 21) of the annular walls onto which a coin dropping through the entry aperture (23) falls is at least partially inclined to the entry direction in such a way that this coin does not rebound into the entry aperture (23), and in that the compartment walls (4) have prominences (34) which restrict their contact with a coin to such a small surface area that the coin cannot adhere to the compartment walls (4), and in that at least one of the edges of the exit aperture (24) which extend transversely to the direction of rotation (17, 18) of the partitioned ring has a rib (35) which raises the coins, upon rotation (17, 18) of the partitioned ring (1), prior to the exit aperture (24) being reached.

2. A coin holder according to claim 1, characterised in that the second, stationary annular wall (20, 21) has substantially the shape of a cone zone.

3. A coin holder according to claim 1 or 2, in which the exit aperture (24) leads into a coin return channel (26) and into a coin overflow channel (27) which succeed one another in the said direction of rotation (17) of the ring characterised in that both edges of the exit aperture (24), which extend transversely to the direction of rotation (17, 18) the partitioned ring each have one rib (35).

4. A coin holder according to one of claims 1 to 3, characterised in that the prominences (34) of the compartment walls (4) which protrude on an annular wall (6) and which are preferably formed in one piece with this (6) are ribs (34) which are integrally formed thereon and which are parallel to the partitioned ring axis (2) and extend between mutually opposite compartment wall edges, and the mutual spacing thereof is smaller than the coin diameter.

5. A coin holder according to claim 4, characterised in that the compartment walls (4) are connected by pins (8), preferably formed in one piece with them, to the annular wall (7) which lies opposite to the annular wall (6) which is formed in one piece with the compartment walls (4).

6. A coin holder according to claim 5, characterised in that at least a number of the pins (8) are formed from plastics material in one piece with the compartment walls (4) and are welded into associated holes of the annular wall (7) also consisting of plastics material which lies opposite to the annular wall (6) which is formed in one piece with the compartment walls (4).

7. A coin holder according to one of claims 1 to 6, characterised in that the compartment walls (4) are wedge-shaped in such a way that the mutually opposite surfaces of neighbouring compartment walls (4), forming one compartment (3) each, are parallel.

8. A coin holder according to one of claims 1 to 7, characterised in that the walls of coin channels (37, 26, 27) leading into the entry aperture (23) and out of the exit aperture (24) have prominences (38) which restrict contact with the coins to a surface area which is insufficient for frictional adhesion.

9. A coin holder according to one of claims 2 to 8, in which the compartment walls (4) of the partitioned ring (1) which is rotatable about a horizontal axis (2) are formed in one piece with a first, circular end wall (6) on which they protrude axially, are bounded at the opposite ring end face by a second, circular end wall (7), at the outer or inner ring periphery by the first, stationary, cylindrical annular wall (19) and at the inner or respectively outer ring periphery by the second, stationary annular wall (20, 21) characterised in that the cone jacket lines of the second, stationary annular wall (20), which has substantially the shape of a cone zone, form an acute angle with the first ring end wall (6).

10. A coin holder according to one of claims 2 to 8, in which the compartment walls of the partitioned ring which is rotatable about a vertical axis are formed in one piece with a first, cylindrical annular wall on which they protrude radially, and opposite this are bounded by a second, cylindrical annular wall, at the top by the first stationary, ring-shaped annular wall and at the bottom by the second stationary annular wall, characterised in that the cone jacket lines of the second, stationary annular wall, which has substantially the shape of a cone zone, form an acute angle with the jacket lines of the first, cylindrical annular wall.

## Revendications

1. Conteneur de pièces de monnaie pour machines déclenchées par pièces de monnaie et pour appareils monnayeurs, présentant une couronne alvéolée (1) qui comporte des cases (3, 3a-3d) renfermant chacune une pièce de monnaie et formées entre des cloisons de compartimentage (4), radialement par rapport à l'axe (2) de la couronne, qui peut être animée d'une rotation dans des directions opposées (17, 18) autour de l'axe (2) de cette couronne, au moyen d'un entraînement en rotation (13, 14) et selon des pas de progression correspondant respectivement à un espacement (a) entre les cases, et dont les cases (3, 3a-3d) sont délimitées, sur leur pourtour, par des parois annulaires (6, 7, 19, 20) coaxiales à la couronne alvéolée (1), parmi lesquelles une première paroi annulaire fixe (19) présente une ouverture d'entrée (23) débouchant de haut en bas dans l'une respective (3a) des cases (3), et une seconde paroi annulaire fixe (20, 21) présente une ouverture de sortie (24) partant, en partie basse, d'une ou plusieurs cases (3b, 3d) décalées par rapport à cette case (3a) dans une direction (17) de rotation de la couronne, caractérisé par le fait que celle (20, 21) des parois annulaires sur laquelle tombe une pièce de monnaie chutant à travers l'ouverture d'entrée (23) est inclinée au moins partiellement, par rapport à la direction de pénétration, de telle sorte que cette pièce de monnaie ne rebondisse pas dans l'ouverture d'entrée (23); par le fait que les cloisons de compartimentage (4) comportent des protubérances (34) qui limitent leur contact, avec une pièce de monnaie, à une surface d'une modicité telle que cette pièce de monnaie ne puisse pas adhérer aux cloisons de compartimentage (4); et par le fait qu'au moins l'un des bords de l'ouverture de sortie (24) qui s'étendent transversalement par rapport à la direction (17, 18) de rotation de la couronne alvéolée comporte une nervure (35) qui, lors de la rotation (17, 18) de la couronne alvéolée (1), soulève les pièces de monnaie avant que l'ouverture de sortie (24) soit atteinte.

2. Conteneur de pièces de monnaie selon la revendication 1, caractérisé par le fait que la seconde paroi annulaire fixe (20, 21) revêt, pour l'essentiel, la forme d'une zone tronconique.

3. Conteneur de pièces de monnaie selon la revendication 1 ou 2, dans lequel l'ouverture de sortie (24) gagne une rigole (26) de retour de monnaie et une rigole (27) déverseuse de monnaie, qui se succèdent mutuellement dans la direction précitée (17) de rotation de la couronne alvéolée, caractérisé par le fait que les deux bords de l'ouverture de sortie (24), qui s'étendent transversalement par rapport à la direction (17, 18) de rotation de la couronne alvéolée, comportent chacun une nervure (35).

4. Conteneur de pièces de monnaie selon l'une des revendications 1 à 3, caractérisé par le fait que les protubérances (34) des cloisons de compartimentage (4) qui font saillie sur une paroi annulaire (6) et sont, de préférence, ménagées d'une seul tenant avec celle-ci (6), consistent en des nervures (34) qui sont façonnées solidairement sur lesdites cloisons, sont parallèles à l'axe (2) de la couronne alvéolée, s'étendent entre des bords mutuellement opposés des cloisons de compartimentage, et dont l'espacement mutuel est plus petit que le diamètre des pièces de monnaie.

5. Conteneur de pièces de monnaie selon la revendication 4, caractérisé par le fait que les cloisons de compartimentage (4) sont reliées, par l'intermédiaire de chevilles (8) ménagées de préférence d'un seul tenant avec ces cloisons, à la paroi annulaire (7) opposée à la paroi annulaire (6) ménagée d'un seul tenant avec les cloisons de compartimentage (4).

6. Conteneur de pièces de monnaie selon la revendication 5, caractérisé par le fait qu'au moins un certain nombre des chevilles (8) façonnées d'un seul tenant, en matière plastique, avec les cloisons de compartimentage (4) est soudé dans des trous associés de la paroi annulaire (7) qui consiste en une matière plastique, et est opposée à la paroi annulaire (6) ménagée d'un seul tenant avec les cloisons de compartimentage (4).

7. Conteneur de pièces de monnaie selon l'une des revendications 1 à 6, caractérisé par le fait que les cloisons de compartimentage (4) présentent une configuration cunéiforme telle que les surfaces de cloisons de compartimentage voisines (4), qui sont mutuellement opposées et forment une case respective (3), soient parallèles.

8. Conteneur de pièces de monnaie selon l'une des revendications 1 à 7, caractérisé par le fait que les parois de rigoles à monnaie (37, 26, 27) pénétrant dans l'ouverture d'entrée (23) et sortant de l'ouverture de sortie (24) présentent des protubérances (38) qui limitent le contact, avec les pièces de monnaie, à une surface non suffisante pour un frottement d'adhérence.

9. Conteneur de pièces de monnaie selon l'une des revendications 2 à 8, dans lequel les cloisons de compartimentage (4) de la couronne alvéolée (1) rotative autour d'un axe horizontal (2) sont ménagées d'un seul tenant avec une première paroi extrême (6) de la couronne, en forme d'anneau circulaire, dont elles font saillie axialement, et sont respectivement délimitées, à la face frontale opposée de la couronne, par une seconde paroi extrême (7) de cette couronne, en forme d'anneau circulaire, à la périphérie externe ou interne de la couronne, par la première paroi annulaire fixe cylindrique (19) et, à la périphérie respectivement interne ou externe de la couronne, par la seconde paroi annulaire fixe (20, 21), caractérisé par le fait que les génératrices du tronc de cône de la seconde paroi annulaire fixe (20), qui revêt pour l'essentiel la forme d'une zone tronconique, décrivent un angle aigu avec la première paroi extrême (6) de la couronne.

10. Conteneur de pièces de monnaie selon l'une des revendications 2 à 8, dans lequel les cloisons de compartimentage de la couronne alvéolée rotative autour d'un axe vertical sont ménagées d'un seul tenant avec une première paroi annulaire cylindrique, dont elles font saillie radialement, et sont délimitées vis-à-vis de celle-ci par une seconde paroi annulaire cylindrique, en partie haute par l'intermédiaire de la première paroi annulaire fixe en forme d'anneau circulaire et, en partie basse, par l'intermédiaire de la seconde paroi annulaire fixe, caractérisé par le fait que les génératrices du tronc de cône de la seconde paroi annulaire fixe, qui revêt pour l'essentiel la forme d'une zone tronconique, décrivent un angle aigu avec les génératrices de la première paroi annulaire cylindrique.
